# EUROPÄISCHE PATENTSCHRIFT

(11) **EP 0 256 249 B1**
(45) Veröffentlichungstag und Bekanntmachung des Hinweises auf die Patenterteilung: **27.12.1990**
(21) Anmeldenummer: 87108772.2
(22) Anmeldetag: 19.06.1987
(51) Int. Cl.: B24B 3/24

(54) **Vorrichtung zum Schleifen der Schneiden von Bohrern**
Device for sharpening drills
Dispositif d'affûtage des forets

(30) Priorität: 09.08.1986 DE 3627012
(43) Veröffentlichungstag der Anmeldung: 24.02.1988
(73) Patentinhaber: Reiling, Reinhold, D-75203 Königsbach-Stein (DE); Reiling, Karl, D-75203 Königsbach-Stein (DE)
(72) Erfinder: Reiling, Reinhold, D-75203 Königsbach-Stein (DE); Reiling, Karl, D-75203 Königsbach-Stein (DE)
(74) Vertreter: Hubbuch, Helmut, Dipl.-Ing

(56) Entgegenhaltungen:
- EP-A- 0 080 093
- EP-A- 0 201 789
- CH-A- 632 439
- DE-A- 3 039 649
- US-A- 2 887 833

## Beschreibung

Die Erfindung betrifft eine Vorrichtung zum Schleifen der Schneiden von Bohrern bestehend aus einer verschieb- und/oder drehbaren Grundplatte und einem auf dieser befestigten Standteil mit einer Einspannvorrichtung für den zu schleifenden Bohrer in Form von zwei als Einheit verbundenen Spannbacken, welche an einem Aufnahmeteil am Standteil umsteckbar angeordnet sind, sowie einem eine Schleifscheibe tragenden Schleifaggregat.

Eine solche, dem Oberbegriff des Anspruchs 1 entsprechende Vorrichtung ist beispielsweise bekannt nach der DE-PS 29 15 601 sowie DE-PS 31 46 664. Hierbei findet in beiden Fällen eine Einspannvorrichtung für den Bohrer in Form von zwei Spannbacken, hier Prismen, welche als Einheit verbunden sind, zum Einspannen des Spiralbohrers Verwendung. Diese Prismeneinheit ist sodann an einem waagrechten Drehzapfen eines Standteils vor dem Schleifaggregat umsetz- und schwenkbar angeordnet. Hierbei ist die Einspannvorrichtung beim Nachschleifen an der Stirn- bzw. Umfangseite der Schleifscheibe auf seiner Schwenklagerung von Hand gegenzuhalten.

Desweiteren ist aus der nachveröffentlichten DE-PS 35 17 034 eine solche Haltevorrichtung bekannt geworden mit einem L-förmigen Aufnahmeteil für die Spannbackeneinheit, wobei der Bolzen zum festen Aufstecken derselben am Basisteil des Aufnahmeteils sitzt und von diesem nach oben steht, während das Rückenteil des Aufnahmeteils am Standteil um eine Waagrecht im Standteil vorgesehene und zum Bolzen rechtwinklig verlaufende Lagerachse schwenkbar ist. Hierdurch wird ein präziser Sitz der Spannbackeneinheit erreicht, welche nicht mehr von Hand gegenzuhalten ist, so daß auch Bohrer mit größerem Durchmesser im Werkstattbetrieb zu schleifen sind. Bei dieser Vorrichtung wird aber durch Ausbildung der der Spannbackeneinheit zugekehrten Seite als schräg verlaufende Flächen, gegen welche die auf den Bolzen aufgesteckte Spannbackeneinheit spielfrei anliegt, eine Verklemmung erreicht,welche schwer nur von Hand zu lösen ist. Außerdem ist auch die Handhabung bei der Bohrereinstellung nicht ganz einfach.

Es ist nun Aufgabe der Erfindung, eine industriell verwertbare Vorrichtung zum Schleifen der Schneiden von Bohrern auch mit großen Durchmessern zu schaffen, welche sich beim Umstecken der Einspannvorrichtung auch ohne Werkzeug leicht lösen läßt und überdies eine leichte Einstellung ohne Ausspannen des Bohrers allein durch verschiedene Verstellmöglichkeiten erlaubt, das heißt die Handhabung erleichtert und verfeinert.

Diese Aufgabe wird bei einer Vorrichtung nach dem Oberbegriff des Anspruchs 1 gemäß der Erfindung dadurch erreicht, daß am Aufnahmeteil seitliche Winkelnutführungen angeordnet sind, und daß die Spannbacken an den vier Außenkanten am Aufsteckende Winkelnutführungen beim Umstecken zusammenwirken, wobei eine Druckschraube am Aufnahmeteil der lösbaren Verklemmung der Spannbackeneinheit dient.

Desweiteren kann der Aufnahmeteil am Standteil neben der Verstellung um eine waagrechte Achse zusätzlich um eine senkrecht zu dieser verlaufenden Achse dreh- und feststellbar sein, wobei sich die Bohrerachse und die waagrechte Achse jeweils im Raum kreuzen. Hierdurch wird bei präziser Halterung in der Winkeinutführung mit Schraubklemmung eine leichte Lös- und Umsteckbarkeit erreicht und durch die kombinierte waagrechte und senkrechte Schwenkachsverstellbarkeit eine leichte Bohrereinstellung für den Schleifvorgang ermöglicht.

Auch kann hierbei der Aufnahmeteil am um eine Achse verstell und feststellbaren Rückenteil selbst wiederrum um eine parallele Achse hierzu verschwenk- und feststellbar sein, wobei der Führungsteil für die umsteckbare Spannbackeneinheit sodann um die senkrecht verlaufende Achse drehbar ist, wodurch zusätzlich eine Seitenverschwenkbarkeit ohne Verdrehung des Standteils erreicht wird.

Weitere Einzelheiten ergeben sich aus den Unteransprüchen und der nachfolgenden Beschreibung eines bevorzugten Ausführungsbeispiels an Hand der Zeichnung; in dieser zeigen:
Fig. 1 eine perspektivische Gesamtansicht einer Vorrichtung zum Schleifen der Schneiden von Bohrern mit angedeuteter Spannbackeneinheit und eingespanntem Bohrer beim Nachschleifen,
Fig. 2 eine perspektivische Ansicht der Spannbackeneinheit mit eingespanntem Bohrer, durch die Perspektive verkürzt dargestellt,
Fig. 3 eine perspektivische Teilansicht des Aufnahmeteils mit Führungs- und Rückenteil, und
Fig. 4 eine perspektivische Ansicht der Exzenterverstellung zwischen Rückenteil und Führungsteil.

Wie aus der Zeichnung ersichtlich wird, dient die Vorrichtung zum Schleifen der Schneiden von Bohrern und zwar in Verbindung mit einem Schleifaggregat 1 mit Schleifscheibe 2. Hierfür ist eine Einspannvorrichtung für den Bohrer 3 in Form einer umsteckbaren Spannbackeneinheit 4 nach Art der DE-PS 29 15 601 bzw. DE-PS 31 46 664 für ein Aufnahmeteil 5 vorgesehen. Die Spannbackeneinheit 4 besteht aus zwei Prismen 6 und 7 mit Winkelnuten 6a, 7a und umgreifendem U-Führungsstück 8, wobei das eine Prisma 6 bei 8a festgeschraubt und das zweite Prisma 7 mittels Keilnut 8b geführt durch eine Spannschraube 9 verschiebbar gehalten ist. Die Prismen 6 und 7 weisen an allen vier Aussenkanten am Aufsteckende Winkelschieneneinschnitte 10 zum Umsetzen beim Bohrerschleifen einerseits und andererseits auf. Überdies besitzen die beiden Spannbacken der Spannbackeneinheit 4 an jedem Prisma ein auszieh-und feststellbares Endstück 6b bzw. 7b zur Halteverlängerung für lange Bohrer 3, wie dies aus Fig. 2 ersichtlich wird.

Die Spannbackeneinheit 4 wird hier mittels den vier Winkeleinschnitten 10 an den Außenkanten der Prismen 6,7 am Aufnahmeteil 5 und zwar dessen seitlicher Winkelnutführung 11, 12 im Führungsteil 13 durch Aufschieben in Richtung D umsteckbar aufgenommen um mittels Druckschraube 14 nach dem Einführen lösbar festgeklemmt, wie dies Fig. 1 zeigt.

Der Aufnahmeteil 5 ist am Standteil 15 sowohl um die waagrechte Achse A-A in Drehrichtung E als auch am Rückenteil 16 um die parallele Achse Ai-Ai in Drehrichtung F hierzu verschwenk- und feststellbar. Hierbei ist die verstellung des Rückenteils 16 am Standteil 15 mittels Bolzen- Lochverbindung 17, 18 stufenweise festzulegen, wie dies Fig. 3 zeigt. Die zusätzliche Verschwenkung des Führungsteils 13 erfolgt über einen in einem Ovalloch 19 drehbeweglichen Exzenterkopf 20 mit Festspannschraube 21 als Feinverstellung, wie dies Fig. 4 zeigt.

Während das Aufnahmeteil 15 mit Rückenteil 16 um die waagrechte Achse A-A in Drehrichtung E und mit seinem Führungsteil 13 am Rückenteil 16 um eine parallele Achse Aᵢ-Aᵢ in Drehrichtung F hierzu verstellbar ist, ist zusätzlich eine weitere Verschwenkung um eine senkrecht dazu verlaufende Achse B-B in Richtung G des Führungsteils 13 vorgesehen, wobei sich die Bohrerachse C-C und die waagrechte Achse A-A jeweils im Raum kreuzen. Hierfür ist der zum Rückenteil 16 verschwenkbar angeordnete Führungsteil 13 zweiteilig und zwar besteht dieser (13) aus der Winkelnutführung mit Drehauge 13a und der Aufnahmeschulter 13b sowie dem zum Feststellen des Gelenks vorgesehenen Spannhebels 22.

Das Standteil 15 ist seinerseits mittels einer Drehplatte 23 mit Feststellhebel 24 zum Drehen H auf einem Schlitten 25 rechtwinklig zum Schleifaggregat 1, das heißt in Richtung J gegen die Umfangsfläche der Schleifscheibe 2 zustellbar, wobei das Schleifaggregat 1 quer hierzu in Richtung K zur weiteren Einstellung verschiebbar ist. Sowohl die Drehplatte 23 als auch die Zustellung für den Schlitten 25 können hierbei mit Einstellskalen 23a bzw. 25a versehen sein, wie dies Fig. 1 zeigt.

## Patentansprüche

1. Vorrichtung zum Schleifen der Schneiden von Bohrern bestehend aus einer verschieb- und/oder drehbaren Grundplatte (23, 25), einem auf dieser befestigten Standteil (15) und einem an diesem verschwenkbar gelagerten Aufnahmeteil (5), zur Aufnahme einer Einspannvorrichtung für den zu schleifenden Bohrer, in Form von zwei als Einheit (4) verbundenen Spannbacken (6,7), die um 180_{°} umsteckbar mit dem Aufnahmeteil (5) verbindbar sind, sowie mit einem eine Schleifscheibe (2) tragenden Schleifaggregat (1),
dadurch gekennzeichnet, daß am Aufnahmeteil (5) seitliche Winkelnutführungen (11, 12) angeordnet sind, und daß die Spannbacken (6, 7) an den vier Außenkanten am Aufsteckende Winkelschieneneinschnitte (10) aufweisen, die mit den Winkelnutführungen (11,12) beim Umstecken zusammenwirken, wobei eine Druckschraube (14) am Aufnahmeteil (5) der lösbaren Verklemmung der Spannbackeneinheit (4) dient.

2. Vorrichtung nach Anspruch 1,
dadurch gekennzeichnet, daß der Aufnahmeteil (5) am Standteil (15) neben der Verstellung um eine waagrechte Achse (A-A) zusätzlich um eine senkrecht zu dieser verlaufenden Achse (B-B) dreh-und feststellbar (22) ist, wobei sich die Bohrerachse (C-C) und die waagrechte Achse (A-A) jeweils im Raum kreuzen.

3. Vorrichtung nach Anspruch 1 oder 2,
dadurch gekennzeichnet, daß der Aufnahmeteil (5) am um eine waagrechte Achse (A-A) verstell- und feststellbaren Rückenteil (16) selbst wiederum um eine parallele Achse (A'-A') hierzu verschwenk- und feststellbar (21) ist, wobei der Führungsteil (13) für die umsteckbare Spannbackeneinheit (4) sodann um die senkrecht verlaufende Achse (B-B) drehbar ist.

4. Vorrichtung nach Anspruch 2 oder 3,
dadurch gekennzeichnet, daß der verstellbare Rückenteil (16) am Standteil (15) mittels Bolzen-Lochverbindung (17,18) stufenweise festlegbar ist.

5. Vorrichtung nach Ansprüche 2 bis 4,
dadurch gekennzeichnet, daß der gegenüber dem Rückenteil (16) vom Aufnahmeteil (5) zusätzlich verschwenkbare Führungsteil über ein in einem Ovalloch (19) verdreh- und festspannbaren Exzenterkopf (20) fein einstellbar ist.

6. Vorrichtung nach einem der vorhergehenden Ansprüche,
dadurch gekennzeichnet, daß der zum Rückenteil (16) schwenkbar angeordnete Führungsteil (13) zweiteilig ist, bestehend aus der Winkelnutführung (11,12) mit Drehauge (13a) und eine Aufnahmeschulter (13b) sowie Spannhebel (22).

7. Vorrichtung nach einem der vorhergehenden Ansprüche,
dadurch gekennzeichnet, daß die Spannbackeneihheit (4) an jedem Spannbacken (6,7) ein ausziehbar-und festspannbares Endstück (6b, 7b) zur Halteverlängerung für lange Bohrer (3) besitzt.

8. Vorrichtung nach einem der vorhergehenden Ansprüche, dadurch gekennzeichnet, daß bei mittels umgreifendem U-Führungsstück (8) zueinander verschiebbar gehaltenen Prismen (6,7) als Spannbacken bei aussenseitig festgeschraubtem (8a) Prisma (6) das innere Prisma (7) mittels Keilnutverbindung (8b) mittels Spannschraube (9) verschiebbar ist.

## Claims

1. Device for sharpening drill bits comprising a movable and/or rotatable base plate (23, 25), a stand (15) fixed to the latter and a receiving part (5) pivotally mounted on the latter for receiving a gripping device for the drill to be sharpened in the form of two gripping jaws (6, 7) connected as a unit (4) which can be connected with the receiving part (5) in such a way as to be able to be moved by 180°, and a grinding unit (1) bearing a grinding disc (2), characterised in that lateral angle groove guides (11, 12) are arranged on the receiving part (5) and in that the gripping jaws (6, 7) have angle iron notches (10) on the four outer edges on the attachment end which co-operate with the angle groove guides (11, 12) when the gripping unit is moved, whereby a pressure screw (14) on the receiving part (5) serves to releasably clamp the gripping jaw unit (4).

2. Device according to Claim 1, characterised in that the receiving part (5) on the stand (15), besides being adjustable about a horizontal axis (A-A), is also rotatable and securable about an axis (B-B) running perpendicular to the latter, whereby the drill axis (C-C) and the horizontal axis (A-A) spacially intersect one another in each case.

3. Device according to Claim 1 or 2, characterised in that the receiving part (5) is rotatable and securable (21) on the back part (16) which is rotatable and securable about a horizontal axis (A-A) or on the other hand about an axis parallel to the latter, whereby the guide part (13) for the movable gripping jaw unit (4) is then rotatable about the vertical axis (B-B).

4. Device according to Claim 2 or 3, characterised in that the adjustable back part (16) can be fixed to the stand (15) in stages by means of a bolt-hole connection (17, 18).

5. Device according to one of Claims 2 to 4, characterised in that the guide part additionally swivel mounted with regard to the back part (16) of the receiving part (5) can be finely adjusted by means of an eccentric head (20) rotatable and securable in an oval aperture (19).

6. Device according to one of the preceding claims, characterised in that the guide part (13) arranged swivel mounted with regard to the back part (16) is in two parts, comprising the angle groove guide (11, 12) with rotary eye (13a) and a receiving shoulder (13b) and tension lever (22).

7. Device according to one of the preceding claims, characterised in that the gripping jaw unit (4) has a removable and securable end-piece (6b, 7b) on each gripping jaw (6, 7) for a holding extension for long drills (3).

8. Device according to one of the preceding claims, characterised in that in the case of prisms (6, 7) held movable with regard to one another by means of an engaging U guide piece (8) as gripping jaws in the case of prism (6) fastened externally with screws (8a) the inner prism (7) can be moved by means of key-way connection (8b) by means of tension screw (9).

## Revendications

1. Dispositif pour affûter les lèvres de forets, constitué par une plaque d'assise (23, 25) pouvant coulisser et/ou tourner, un montant vertical (15) fixé sur celle-ci et un élément de réception (5) monté à pivotement sur celui-ci pour recevoir un dispositif de fixation pour le foret à affûter, sous la forme de deux mors de serrage (6, 7) couplés en tant qu'unité (4) et pouvant être montés, réversibles de 180°, sur l'élément de réception (5), ainsi que par un groupe d'affûtage (1) portant une meule (2), caractérisé en ce que l'élément de réception (5) comporte des glissières sous forme de rainures angulaires (11, 12) et en ce que les mors de serrage (6, 7) comportent sur les quatre arêtes extérieures, au niveau de l'extrémité de montage, des encoches dans des rails angulaires (10) qui coopèrent avec les glissières sous forme de rainures angulaires lors du retournement du montage, une vis de pression (14) sur l'élément de réception (5) servant à bloquer de facon amovible l'unité de mors de serrage (4).

2. Dispositif selon la revendication 1, caractérisé en ce que l'élément de réception (5) sur le montant vertical (15) peut, outre son pivotement autour d'un axe horizontal (A-A), tourner et être bloqué (22) en plus, autour d'un axe (B-B) perpendiculaire à ce dernier, l'axe du foret (C-C) et l'axe horizontal (A-A) se croisant chaque fois dans l'espace.

3. Dispositif selon la revendication 1 ou 2, caractérisé en ce que l'élément de réception (5) monté sur un élément d'appui (16) pouvant tourner autour d'un axe horizontal (A-A) et y être bloqué, peut de son côté, pivoter autour d'un axe (A'-A') parallèle au précédent et y être bloqué (2), l'élément de guidage (13) pour l'unité de mors de serrage (4) réversible pouvant ensuite tourner autour de l'axe vertical (B-B).

4. Dispositif selon la revendication 2 ou 3, caractérisé en ce que l'élément d'appui (16) réglable peut être fixé en plusieurs positions sur le montant vertical (15) au moyen d'une liaison trou-boulon (17, 18).

5. Dispositif selon l'une des revendications 2 à 4, caractérisé en ce que l'élément de guidage, que l'élément de réception (5) peut en outre faire pivoter par rapport à l'élément d'appui (16), peut être réglé finement au moyen d'une tête excentrée (20) qui peut tourner et être bloquée dans un trou oval (19).

6. Dispositif selon l'une des revendications précédentes, caractérisé en ce que l'élément de guidage (13) disposé pour pouvoir pivoter par rapport à l'élément d'appui (16) est en deux parties, à savoir les glissières en forme de rainures angulaires (11, 12) avec un palier de pivotement (13a) et un épaulement de réception (13b) ainsi qu'un levier de serrage (22).

7. Dispositif selon l'une des revendications précédentes, caractérisé en ce que l'unité de mors de serrage (4) ccmporte sur chaque mors de serrage (6, 7) un élément terminal (6b, 7b) pouvant être sorti et bloqué pour rallonger le support pour des forets longs (3).

8. Dispositif selon l'une des revendications précédentes, caractérisé en ce que, dans le cas où les mors de serrage sont des prismes (6) pouvant être amenés l'un vers l'autre au moyen d'un élément de guidage en forme d'U les entourant et où le prisme (6) est vissé fortement sur le côté extérieur, le prisme intérieur peut être déplacé au moyen de la vis de serrage (9) à l'aide d'une liaison par rainure et clavette (8b).
